# EUROPÄISCHE PATENTSCHRIFT

(11) **EP 2 312 056 B1**
(45) Veröffentlichungstag und Bekanntmachung des Hinweises auf die Patenterteilung: **12.12.2018**
(21) Anmeldenummer: 10186953.5
(22) Anmeldetag: 08.10.2010
(51) Int. Cl.: E01C 23/22

(54) **Vorrichtung zum Erzeugen von aus vielen einzelnen Markierungsmaterialportionen bestehenden Markierungslinien**
Device for producing marking lines composed of several individual marking material portions
Dispositif de production de lignes de marquage constituées d'une multitude de portions de matériau de marquage individuelles

(30) Priorität: 12.10.2009 DE 102009045576
(43) Veröffentlichungstag der Anmeldung: 20.04.2011
(73) Patentinhaber: Hofmann GmbH Maschinenfabrik und Vertrieb, 25462 Rellingen (DE)
(72) Erfinder: Hofmann, Frank, 25462 Rellingen (DE)
(74) Vertreter: Linnemann, Winfried

(56) Entgegenhaltungen:
- EP-A1- 0 632 166
- WO-A1-98/51864
- WO-A1-99/29964
- DE-A1- 2 160 030
- US-A- 3 589 612
- US-A1- 2001 023 876

## Beschreibung

Die Erfindung betrifft Vorrichtungen zum Erzeugen von aus vielen einzelnen Markierungsmaterialportionen bestehenden Markierungslinien, wobei die Markierungsmaterialportionen aus einer mit einer Markierungsmaterialquelle verbundenen Düsenanordnung mit mehreren nebeneinander quer zu einer Bewegungsrichtung der Vorrichtung angeordneten Austragdüsen mithilfe von Druckluft ausbringbar sind.

Eine derartige Vorrichtung erzeugt aus reihenweise aufgetragenen kleinen Markierungsmaterialportionen aus üblicherweise Zweikomponenten-Markierungsmaterial bestehende Markierungslinien, z.B. auf Straßen. Die Markierungsmaterialportionen werden bei einer aus der einschlägigen Praxis bekannten Vorrichtung mit Düsenbalken appliziert, die mit einer Reihe von quer zur Bewegungsrichtung der Vorrichtung angeordneten Düsen ausgestattet ist, die von einer Markierungsmaterialquelle aus über Zuführkanäle mit dem gemischten Zweikomponenten-Markierungsmaterial gefüllt werden und in regelmäßigen Zeitabständen mit Hilfe von über einen anderen in die Düse einmündenden Kanal zugeführten Druckluftstößen in Richtung der zu beschichtenden Oberfläche, wie Straßenoberfläche, entleert werden. Dem Düsenbalken der Vorrichtung vorgeschaltet ist eine Mischeinrichtung, der die beiden Markierungsmaterialkomponenten zugeführt werden, die während und nach dem Durchströmen des Mischers ein chemisch miteinander reagierendes, nämlich aushärtendes Gemisch bilden, das deshalb nur eine zeitlich begrenzte Verweildauer im System bis zur Austragung aus den Düsen haben darf. Die Verweildauer beträgt je nach Markierungsmaterialtyp und eingestelltem Mischverhältnis üblicherweise zwischen 5 und 15 Minuten.

Das Dokument WO 98/51864 A1 zeigt eine Markiervorrichtung der eingangs genannten Art mit zwei Spritzpistolen für hochviskoses Markierungsmaterial. Die Pistolen bringen einen kontinuierlichen Sprühstrahl mithilfe von Druckluft aus. Durch Veränderung von Materialdruck und Luftdruck lassen sich unterschiedliche Arten von Markierungslinien erzeugen. Dabei werden immer die Druckluft und das Markierungsmaterial kontinuierlich ausgebracht.

Die Dokumente WO 99/29964 A1 und US 2001/023876 A1 zeigen Markiervorrichtungen mit mehreren Spritzpistolen für den Austrag des Markierungsmaterials, wobei die kompletten Spritzpistolen in ihrer Lage relativ zueinander veränderbar sind. Bei der Vorrichtung nach dem Dokument WO 99/29964 A1 erfolgt dies konkret mittels Anordnung der Spritzpistolen auf einer Stange, auf der die Spritzpistolen verschiebbar und mittels Klemmschrauben festlegbar sind. Gemäß dem Dokument US 2001/023876 A1 sind einzelne Spritzpistolenmodule in Reihe miteinander unmittelbar oder unter Zwischenlage von Abstandsplatten verbunden, wobei ein durchgehender Materialzuführungskanal gebildet wird. Durch unterschiedlich dicke Abstandsplatten kann der Abstand variiert werden.

In dem Dokument US 3 589 612 A ist beschrieben, dass zwei Spritzpistolen nebeneinander an einem Rechteckhohlprofile angeordnet sind, welches als gemeinsamer Materialzuführungskanal dient und über Bohrungen mit den Sprühpistolen strömungsmäßig verbunden ist. Eine Abstandsveränderung der Sprühpistolen relativ zueinander ist hier an dem Hohlprofil nicht möglich, da die Bohrungen einen festen Abstand vorgeben.

Das Dokument EP 0 632 166 A1 beschreibt eine Auftragsvorrichtung für Straßenmarkiermaschinen für hochviskose Markierungsstoffe. Bei dieser bekannten Auftragsvorrichtung handelt es sich um eine Vorrichtung zum Auftragen von hochviskosen Markierungsstoffen, die durch Austrittsöffnungen gepresst werden. Die die Austrittsöffnungen umfassenden Gehäuseelemente sind aber hier keine an eine Düsenanordnung ansetzbaren und von dieser abnehmbaren Düsenelemente.

Aus der DE 103 61 531 A1 sind weitere Vorrichtungen zur Erzeugung von aus einer Vielzahl von Elementen bestehenden Markierungslinien aus hochviskosem Markierungsmaterial auf einer zu markierenden Oberfläche, insbesondere Straßenoberfläche, bekannt. Eine erste Vorrichtung weist einen mit Auslassöffnungen versehenen Gehäuseboden und einen einzelnen oder mehrere gegenüber dem Gehäuseboden verschiebliche(n), die Auslassquerschnitte der Auslassöffnungen bei Fortbewegung der Vorrichtung relativ zur Oberfläche periodisch verändernde(n) Schieber auf. Eine zweite Vorrichtung weist einen im Innern einer mit einer Durchlassöffnung in einer Gehäusewandung versehenen Gehäusekammer rotativ antreibbaren, im Zylindermantel mit Durchlässen versehenen, mit seinem Zylindermantel an zwei Durchlassöffnungskanten gleitend anliegenden Hohlzylinder auf.
Die bekannten Vorrichtungen haben eine Reihe von Nachteilen. Einer der Nachteile mancher Vorrichtungen besteht darin, dass der Abstand der Markierungsmaterialportionen quer zur Längsrichtung der Markierungslinie unveränderbar ist.
Über die wünschenswerte Breite der Markierungslinie und den Durchmesser der einzelnen Häufchen gibt es bei den einzelnen Auftraggebern für derartige Linien unterschiedliche Auffassungen. Häufig werden die aus Markierungsmaterialportionen bestehenden Linien auf vorher aufgebrachte gespritzte flächige Linien aus Farbe aufgebracht und häufig wird dabei kein Überstand der Markierungsmaterialportionen über die Ränder dieser Linien geduldet. Andererseits soll die volle Breite der vorher aufgebrachten Linie für die nachträglich aufzubringenden Markierungsmaterialportionen bis zu den Rändern ausgenutzt werden. Wird aber eine Veränderung des Materialinhaltes der einzelnen Markierungsmaterialportionen gewünscht, geht dies in aller Regel auch mit einer Änderung ihrer Höhe und ihres Durchmessers einher und damit ändert sich wegen der Änderung des Durchmessers der äußeren Markierungsmaterialportionenreihen auch die Gesamtbreite der Markierungsmaterialportionen-Markierungslinien. Der Ausweg aus dieser Problematik wäre eine geringfügige Veränderung des Düsenabstandes, was aber bei den bekannten Vorrichtungen ein hinsichtlich Zeit und Kosten aufwendiger und teurer Ausweg ist, da dies die Herstellung eines neuen Düsenbalkens oder eines neuen Gehäusebodens und Schiebers oder eines neuen Hohlzylinders bedeutet. Um unterschiedlichen Wünschen gerecht zu werden, bedarf es oft der Vorhaltung mehrerer Vorrichtungsteile, wie mehrerer Düsenbalken oder mehrerer Gehäuseböden und Schieber oder mehrerer Hohlzylinder mit geringfügig unterschiedlichen Düsen- oder Auslassöffnungsabständen. Auch unterschiedliche Linienbreiten, die unterschiedliche Düsenbalken- oder Gehäuseboden- oder Hohlzylinderlängen mit einer unterschiedlichen Anzahl von Düsen oder Auslassöffnungen erfordern, machen die Herstellung unterschiedlicher entsprechender Vorrichtungsteile erforderlich. Hinzu kommen bei den Querabständen der Markierungsmaterialportionen unterschiedliche Wünsche der Auftraggeber. Das alles führt zu einer fast unüberschaubaren Vielfalt an herzustellenden Düsenbalken oder anderen entsprechenden Vorrichtungsteilen, die eine Bevorratung wenig sinnvoll macht und deshalb zu teuren und zeitaufwändigen Einzelfertigungen im aktuellen Bedarfsfall führt.

Ein weiterer Nachteil besteht in dem großen Spülmittelverbrauch bei der Beseitigung von Verstopfungen einzelner Düsen während eines Markierungseinsatzes und bei der Reinigung der Vorrichtung nach Beendigung eines Markierungseinsatzes.

Bei Vorrichtungen mit vielen parallelgeschalteten und von nur einer Markierungsmaterialquelle versorgten Düsen ist die Wahrscheinlichkeit, dass der Markierungsvorgang wegen Verstopfens einer der vielen Düsen unterbrochen und das gesamte System durch Spülen mit Lösemittel zeitaufwendig von reagierendem Markierungsmaterialgemisch befreit werden muss, relativ groß. Die Gefahr der Verstopfung einer oder mehrerer Düsen durch beginnende Aushärtung des Markierungsmaterials ist bei einem Vieldüsensystem außerdem dadurch groß, dass bei einer beginnenden Verstopfung keine nennenswerte, einer Verstopfung entgegenwirkende Druckerhöhung des Markierungsmaterials stattfindet, weil das Markierungsmaterial seinen Weg durch die anderen, nicht verstopften Düsen nimmt. Hinderlich für die Erzielung einer hohen Durchschnittsgeschwindigkeit des Markierungsvorganges ist, dass eine Verstopfung stets sofort beseitigt werden muss, weil andernfalls an der Verstopfungsstelle eine Aushärtung des Markierungsmaterials bis zu dessen Endhärte eintritt. Das Markierungsmaterial kann dann nur noch mechanisch, im schlimmsten Fall durch Ausbohren, beseitigt werden.

Die Spülprozedur ist sehr zeitaufwendig, weil aus dem gesamten System das in Mischung und damit in einer Aushärtungsreaktion befindliche Markierungsmaterial herausgespült werden muss, wozu viel Spülmittel bei hoher Strömungsgeschwindigkeit erforderlich ist. Spülmittel sind teuer und umweltbelastend und müssen unterhalb der Düsen aufgefangen und als Gefahrstoff entsorgt werden. Beim Spülen ist man mit dem gleichen Nachteil des Vieldüsensystems konfrontiert, der auch die Neigung des Systems zum Verstopfen von Düsen begünstigt. Das Spülmittel sucht sich den leichten Weg durch die nicht verstopften Düsen und lässt die verstopften Düsen oft ungespült und beseitigt somit die Verstopfungen oft nicht.

Bei der oben schon angesprochenen, aus der einschlägigen Praxis bekannten Vorrichtung ist dem Düsenbalken ein mit einem Markierungsmaterialkanal versehener Verteiler vorgeschaltet, von dem aus jede Düse des Düsenbalkens über eine eigene Leitung mit Markierungsmaterial versorgt wird. In jeder Leitung ist ein handelsüblicher Kugelhahn angeordnet, mit dem die Verbindung zwischen Materialverteiler und Düse unterbrochen werden kann. Kugelhähne haben zwar den für in Reaktion befindliches Markierungsmaterial wichtigen Vorteil des geraden Durchgangs in der Offenstellung, aber in der Sperrstellung härtet in der Kugelbohrung und zwischen den Dichtungen eingeschlossenes Markierungsmaterial aus und macht den Hahn unbrauchbar. Außerdem benötigt ein handelsüblicher Kugelhahn eine Zu- und eine Ableitung. In die Zuleitung dringt nach einer Spülung der Vorrichtung, also nach einem Entfernen von Markierungsmaterialgemisch aus der Vorrichtung, bei Wiederinbetriebnahme Markierungsmaterialgemisch aus dem Verteilerkanal bis zu abgesperrten Hähnen vor und härtet nach kurzer Zeit aus. Kugelhähne sind wegen ihres Funktionsprinzips und speziell in vorerwähnter Anordnung als Selektionsventil für das Ein- und Ausschalten der Markierungsmaterialversorgung für die einzelnen Düsen demnach ungeeignet. Die in der bekannten Vorrichtung in den Markierungsmaterialleitungen zu den Düsen angeordneten Kugelhähne eignen sich lediglich für das Spülen des Systems und zwar für das vollständige Spülen aller Düsen, wobei der Spülvorgang mit allen auf Durchgang gestellten Hähnen beginnt und nacheinander diejenigen Hähne geschlossen werden, aus deren angeschlossenen Düsen sauberes Spülmittel austritt. Die Düsen samt ihren Zuleitungen können somit nacheinander in der Reihenfolge ihres dem Spülmittel entgegengesetzten Widerstandes freigespült werden. Auf die jeweils verbleibenden nicht freigespülten Düsen wirkt dann jeweils der gesamte zur Verfügung stehende Spülmitteldruck und zwar solange, bis jeweils der geringste der verbliebenen Widerstände überwunden wird und nach dem Freispülen der betreffenden Düse ihr vorgeschalteter Kugelhahn geschlossen werden kann.

Wenn allerdings das Markierungsmaterialgemisch in der verstopften Düse bereits ausgehärtet ist, hilft dieses Spülverfahren nicht mehr. Dann muss die Düse mechanisch, z. B. unter Zuhilfenahme von Werkzeugen, von der Verstopfung befreit werden.

Nach dem Beseitigen einer Verstopfung ist die Vorrichtung aber längst noch nicht wieder betriebsbereit. Zur Wiederaufnahme der Arbeit muss die Vorrichtung beginnend bei der Mischeinrichtung bis hin zu den Düsen erneut vollständig mit Markierungsmaterialgemisch in der korrekten Mischung gefüllt werden, wozu in der Regel bis zum Erreichen der korrekten Mischung ein Abspritzen einer mehr oder weniger großen Anfangsmenge in eine Auffangwanne erforderlich ist.

Für die Erfindung stellt sich daher die Aufgabe, Vorrichtungen zu schaffen, welche einzelne oder gleichzeitig mehrere der vorstehend dargelegten Nachteile der bekannten Vorrichtungen vermeiden und mit welchen, einzeln oder in Kombination miteinander, insbesondere eine hohe Lieferbereitschaft, eine leichte Anpassbarkeit der Abstände der Markierungsmaterialportionen für den einzelnen Bedarfsfall und eine Justierung der Abstände der Markierungsmaterialportionen durch die Bedienungsleute der Vorrichtung vor Ort sowie die schnelle Bereitstellung der für die verschiedenen Linienbreiten nötigen Vorrichtungsteile erreicht werden.

Die Lösung dieser Aufgabe gelingt erfindungsgemäß mit Vorrichtungen der eingangs genannten Art mit den kennzeichnenden Merkmalen jeweils eines der Patentansprüche 1 bis 4.

Bei allen erfindungsgemäßen Vorrichtungen befinden sich die einzelnen Austragdüsen in einzeln an die Düsenanordnung ansetzbaren und von der Düsenanordnung abnehmbaren Düsenelementen. Mit der Erfindung werden also variable und auch noch vor Ort im Markierungseinsatz variierbare Düsenanordnungen zur Verfügung gestellt, die eine leichte und schnelle Anpassung an verschiedene Erfordernisse bei der Erzeugung unterschiedlicher Markierungslinien aus einer Vielzahl von Markierungsmaterialportionen erlauben.

Bei der Vorrichtung nach dem Anspruch 1 sind unter Verzicht auf eine Veränderbarkeit der seitlichen Abstände der Düsen zueinander die einzelnen Düsenelemente mit unveränderbarem seitlichem Abstand zueinander auf einer gemeinsamen Halterung lösbar angebracht oder anbringbar. Zur Veränderung des Abstandes der Düsen voneinander können hier verschiedene Halterungen zum Einsatz kommen. Um dabei auf individuelle Zuführleitungen zu allen Düsenelementen verzichten zu können, weist die gemeinsame Halterung einen durchgehenden Materialzuführungskanal und pro Düsenelement jeweils einen etwa senkrecht zu dem Materialzuführungskanal verlaufenden, von diesem abzweigenden ersten Materialaustragkanalabschnitt auf. Weiter weist jedes Düsenelement einen zweiten Materialaustragkanalabschnitt auf, der mit dem ersten Materialaustragkanalabschnitt im zugehörigen Halterungselement oder in der gemeinsamen Halterung wahlweise in und außer Strömungsverbindung bringbar ist. Somit können sowohl beim Markierungsvorgang als auch beim Spülvorgang gezielt Düsen zu- und abgeschaltet werden. Zudem ist jedes Düsenelement relativ zu dem zugehörigen Halterungselement oder zu der gemeinsamen Halterung so verschiebbar oder verdrehbar, dass der erste Materialaustragkanalabschnitt und der zweite Materialaustragkanalabschnitt relativ zueinander wahlweise in und außer Deckung bringbar sind, wobei bei in Deckung gebrachten Materialaustragkanalabschnitten ein Durchgang freigegeben ist und wobei bei außer Deckung gebrachten Materialaustragkanalabschnitten der Durchgang vollständig gesperrt ist. Auf diese Weise erhält man technisch sehr einfach die Auf-Zu-Ventilfunktion für die vorstehend beschriebene Spülprozedur mit dem nacheinander erfolgenden Sperren der Verbindung zu den einzelnen, bereits freigespülten Düsen.

Bei der Vorrichtung nach dem Anspruch 2 sind, um den seitlichen Abstand der Markierungsmaterialportionen innerhalb der Markierungslinien einfach verändern zu können, die einzelnen Düsenelemente mit veränderbarem seitlichem Abstand zueinander zu der Düsenanordnung zusammensetzbar. Weiterhin ist jedes Düsenelement selektiv auswechselbar einem individuellen Halterungselement zugeordnet, das mit einen gewünschten Abstand zu benachbarten Halterungselementen bildenden Distanzstücken zu einem Halterungsbalken erweiterbar ist. Auf diese Weise wird ein Balken aus einer variablen Anzahl von variabel beabstandet zueinander anbringbaren, je ein Düsenelement aufweisenden Halterungselementen gebildet. Dabei können die Düsenelemente und die Halterungselemente in großen Stückzahlen rationell hergestellt und bereitgehalten werden. Im Falle einer verstopften Düse lässt sich das betreffende Düsenelement, ohne dass eine umständliche Spülprozedur notwendig wird, innerhalb weniger Sekunden gegen ein nicht verstopftes Düsenelement austauschen und das verstopfte Düsenelement zu gegebener Zeit einer separaten Reinigung bei sehr geringem Spülmittelverbrauch zuführen. Hierdurch kann man sowohl den Zeitbedarf für Spülvorgänge als auch den Spülmittelverbrauch bei Düsenverstopfungen wirksam reduzieren. Die Halterungselemente und die Distanzstücke weisen jeweils einen Materialdurchgangskanal auf, die Halterungselemente weisen außerdem jeweils einen etwa senkrecht zu dem Materialdurchgangskanal verlaufenden, von diesem abzweigenden ersten Materialaustragkanalabschnitt auf und die Halterungselemente sind mit den Distanzstücken aneinandergereiht gegeneinander durch eine Spanneinrichtung zu dem Halterungsbalken verspannbar und bilden einen durch die miteinander fluchtenden Materialdurchgangskanäle gebildeten, nach außen dichten Materialzuführungskanal für die Düsenelemente. Damit wird die Versorgung der Düsen mit dem Markierungsmaterial wesentlich vereinfacht, weil nun nicht mehr für jede Düse eine individuelle externe Zuleitung erforderlich ist. Da jedes Düsenelement einen zweiten Materialaustragkanalabschnitt aufweist, der mit dem ersten Materialaustragkanalabschnitt im zugehörigen Halterungselement oder in der gemeinsamen Halterung wahlweise in und außer Strömungsverbindung bringbar ist, können sowohl beim Markierungsvorgang als auch beim Spülvorgang gezielt Düsen zu- und abgeschaltet werden. Weiter ist hier vorgesehen, dass jedes Düsenelement relativ zu dem zugehörigen Halterungselement oder zu der gemeinsamen Halterung so verschiebbar oder verdrehbar ist, dass der erste Materialaustragkanalabschnitt und der zweite Materialaustragkanalabschnitt relativ zueinander wahlweise in und außer Deckung bringbar sind, wobei bei in Deckung gebrachten Materialaustragkanalabschnitten ein Durchgang freigegeben ist und wobei bei außer Deckung gebrachten Materialaustragkanalabschnitten der Durchgang vollständig gesperrt ist. Auf diese Weise erhält man technisch sehr einfach die Auf-Zu-Ventilfunktion für die vorstehend beschriebene Spülprozedur mit dem nacheinander erfolgenden Sperren der Verbindung zu den einzelnen, bereits freigespülten Düsen.

Bei der Vorrichtung nach dem Anspruch 3 sind unter Verzicht auf die Veränderbarkeit der seitlichen Abstände der Düsen zueinander die einzelnen Düsenelemente mit unveränderbarem seitlichem Abstand zueinander auf einer gemeinsamen Halterung lösbar angebracht oder anbringbar. Zur Veränderung des Abstandes der Düsen voneinander können hier verschiedene Halterungen zum Einsatz kommen. Weiter weist jedes Düsenelement einen zweiten Materialaustragkanalabschnitt auf, der mit dem ersten Materialaustragkanalabschnitt im zugehörigen Halterungselement oder in der gemeinsamen Halterung wahlweise in und außer Strömungsverbindung bringbar ist. Somit können sowohl beim Markierungsvorgang als auch beim Spülvorgang gezielt Düsen zu- und abgeschaltet werden. Weiter ist auch hier vorgesehen, dass jedes Düsenelement relativ zu dem zugehörigen Halterungselement oder zu der gemeinsamen Halterung so verschiebbar oder verdrehbar ist, dass der erste Materialaustragkanalabschnitt und der zweite Materialaustragkanalabschnitt relativ zueinander wahlweise in und außer Deckung bringbar sind, wobei bei in Deckung gebrachten Materialaustragkanalabschnitten ein Durchgang freigegeben ist und wobei bei außer Deckung gebrachten Materialaustragkanalabschnitten der Durchgang vollständig gesperrt ist. Auf diese Weise erhält man technisch sehr einfach die Auf-Zu-Ventilfunktion für die vorstehend beschriebene Spülprozedur mit dem nacheinander erfolgenden Sperren der Verbindung zu den einzelnen, bereits freigespülten Düsen.

Bei der Vorrichtung nach dem Anspruch 4 sind, um den seitlichen Abstand der Markierungsmaterialportionen innerhalb der Markierungslinien einfach verändern zu können, die einzelnen Düsenelemente mit veränderbarem seitlichem Abstand zueinander zu der Düsenanordnung zusammensetzbar. Weiterhin ist jedes Düsenelement selektiv auswechselbar einem individuellen Halterungselement zugeordnet, das mit einen gewünschten Abstand zu benachbarten Halterungselementen bildenden Distanzstücken zu einem Halterungsbalken erweiterbar ist. Auf diese Weise wird ein Balken aus einer variablen Anzahl von variabel beabstandet zueinander anbringbaren, je ein Düsenelement aufweisenden Halterungselementen gebildet. Dabei können die Düsenelemente und die Halterungselemente in großen Stückzahlen rationell hergestellt und bereitgehalten werden. Im Falle einer verstopften Düse lässt sich das betreffende Düsenelement, ohne dass eine umständliche Spülprozedur notwendig wird, innerhalb weniger Sekunden gegen ein nicht verstopftes Düsenelement austauschen und das verstopfte Düsenelement zu gegebener Zeit einer separaten Reinigung bei sehr geringem Spülmittelverbrauch zuführen. Hierdurch kann man sowohl den Zeitbedarf für Spülvorgänge als auch den Spülmittelverbrauch bei Düsenverstopfungen wirksam reduzieren. Da jedes Düsenelement einen zweiten Materialaustragkanalabschnitt aufweist, der mit dem ersten Materialaustragkanalabschnitt im zugehörigen Halterungselement oder in der gemeinsamen Halterung wahlweise in und außer Strömungsverbindung bringbar ist, können sowohl beim Markierungsvorgang als auch beim Spülvorgang gezielt Düsen zu- und abgeschaltet werden. Weiter ist hier vorgesehen, dass jedes Düsenelement relativ zu dem zugehörigen Halterungselement oder zu der gemeinsamen Halterung so verschiebbar oder verdrehbar ist, dass der erste Materialaustragkanalabschnitt und der zweite Materialaustragkanalabschnitt relativ zueinander wahlweise in und außer Deckung bringbar sind, wobei bei in Deckung gebrachten Materialaustragkanalabschnitten ein Durchgang freigegeben ist und wobei bei außer Deckung gebrachten Materialaustragkanalabschnitten der Durchgang vollständig gesperrt ist. Auf diese Weise erhält man technisch sehr einfach die Auf-Zu-Ventilfunktion für die vorstehend beschriebene Spülprozedur mit dem nacheinander erfolgenden Sperren der Verbindung zu den einzelnen, bereits freigespülten Düsen.

Die Distanzstücke sind bevorzugt durch Distanzbleche gebildet, wodurch sie in der Herstellung einfach und kostengünstig sind.

Im einfachsten Fall kann die alle Düsenelemente zu einem Düsenbalken zusammenfassende Spanneinrichtung durch eine oder zwei Spannstangen gebildet sein, auf welche die entsprechende Bohrungen aufweisenden Düsenelemente aufgeschoben werden. Zwischen den Düsenelementen können Distanzstücke angeordnet werden. Über deren Dicke und Anzahl kann der Abstand zwischen den Düsenelementen und somit der Düsenabstand eingestellt bzw. verändert werden. Das Verspannen kann dann z.B. durch endseitig auf die Spannstangen aufgeschraubte Spannmuttern erfolgen.

Man kann auch, wenn man auf den Vorteil von veränderbaren Düsenabständen nicht verzichten will, jedem Düsenelement ein Halterungselement zuordnen, das seinerseits zu den benachbarten Halterungselementen variabel beabstandbar an einer gemeinsamen Halterung befestigbar ist. Die gemeinsame Halterung kann z.B. ein balkenförmiges Profil sein, an dem die Halterungselemente anbringbar sind. Alternativ kann die gemeinsame Halterung auch durch eine oder zwei alle Halterungselemente verbindende Stangen gebildet sein, auf welche die entsprechende Bohrungen aufweisenden Halterungselemente mit zwischengefügten Distanzstücken aufgeschoben werden. Mit der Dicke bzw. Anzahl der Distanzstücke kann der Abstand zwischen den Halterungselementen bedarfsgerecht eingestellt bzw. verändert werden.

Um einen gewünschten schnellen und einfachen, insbesondere werkzeuglosen Wechsel der Düsenelemente zu ermöglichen, ist bevorzugt vorgesehen, dass jedes Düsenelement durch wenigstens eine Haltefeder an das zugehörige Halterungselement oder an die gemeinsame Halterung andrückbar ist und somit leicht lösbar halterbar ist.

Unterstützt wird der Halt zweckmäßig durch einen Formschluss zwischen dem Düsenelement einerseits und dem zugehörigen Halterungselement oder der gemeinsamen Halterung andererseits. Dazu ist erfindungsgemäß vorgesehen, dass jedes Düsenelement einerseits und jedes zugehörigen Halterungselement oder die gemeinsame Halterung andererseits mit zusammenwirkenden Positioniermitteln und/ oder Führungsmitteln ausgestattet sind. Somit wird mit geringem Aufwand gewährleistet, dass das Düsenelement einerseits und das zugehörige Halterungselement oder die gemeinsame Halterung andererseits ihre gewünschte Position oder gewünschten Positionen relativ zueinander sicher einnehmen und im Betrieb der Vorrichtung beibehalten, bei Bedarf aber auch leicht relativ zueinander verstellbar sind.

Wie eingangs beschrieben, sind die Markierungsmaterialportionen aus den einzelnen Austragdüsen mithilfe von Druckluftstößen ausstoßbar. In diesem Zusammenhang ist bevorzugt vorgesehen, dass jedes Düsenelement zum Zuführen der Druckluftstöße in die Austragdüse einen Luftkanal aufweist, der unmittelbar durch das Düsenelement oder durch einen in das Düsenelement, vorzugsweise lösbar, eingesetzten Luftkanalkörper verläuft. Die erste Alternative ist herstellungstechnisch besonders einfach. In der zweiten Alternative kann ein bedarfsweiser Ersatz des Druckluftkanals durch einfachen Austausch des Luftkanalkörpers erreicht werden, ohne dass ein Austausch des gesamten Düsenelementes nötig wird.

Eine weitere Ausgestaltung schlägt vor, dass der Druckluftkanal rohrförmig in die Austragdüse hinein verlängert ist. Mit dieser Ausführung des Druckluftkanals wird ein unerwünschtes Eindringen von Markierungsmaterial aus der Austragdüse in den Druckluftkanal verhindert, wenn keine Druckluftstöße mehr ausgelöst werden, aber noch ein Rest an Markierungsmaterial in die Austragdüse nachfließt.

Nachfolgend werden eine Vorrichtung nach dem Stand der Technik und Ausführungsbeispiele der erfindungsgemäßen Vorrichtung anhand einer Zeichnung beschrieben. Die Figuren der Zeichnung zeigen:
- Fig. 1: eine aus dem Stand der Technik bekannte Vorrichtung im Querschnitt, zusammen mit einer aus einzelnen Markierungsmaterialportionen gebildeten Markierungslinie in Seitenansicht und in Draufsicht,
- Fig. 2: die Vorrichtung nach dem Stand der Technik aus Fig. 1 in Draufsicht,
- Fig. 3: ein erstes Beispiel der erfindungsgemäßen Vorrichtung in einem ersten Betriebszustand, im Querschnitt,
- Fig. 4: die Vorrichtung aus Fig. 3 in einem zweiten Betriebszustand, im Querschnitt,
- Fig. 5: die Vorrichtung aus Fig. 3 in Draufsicht,
- Fig. 6: die Vorrichtung aus Fig. 3 bis Fig. 5 in Seitenansicht gemäß dem Pfeil VI in Fig. 3,
- Fig. 7: ein zweites Beispiel der erfindungsgemäßen Vorrichtung in einem ersten Betriebszustand, im Querschnitt,
- Fig. 8: die Vorrichtung aus Fig. 7 in einem zweiten Betriebszustand, im Querschnitt,
- Fig. 9: die Vorrichtung aus Fig. 7 in Draufsicht,
- Fig. 10: die Vorrichtung aus Fig. 7 bis Fig. 9 in Seitenansicht gemäß dem Pfeil X in Fig. 7,
- Fig. 11: ein drittes Beispiel der erfindungsgemäßen Vorrichtung in einem ersten Betriebszustand, im Querschnitt,
- Fig. 12: die Vorrichtung aus Fig. 11 in einem zweiten Betriebszustand, im Querschnitt,
- Fig. 13: die Vorrichtung aus Fig. 11 in Draufsicht,
- Fig. 14: die Vorrichtung aus Fig. 11 bis Fig. 13 in Seitenansicht gemäß dem Pfeil XIV in Fig. 11,
- Fig. 15: ein viertes Beispiel der erfindungsgemäßen Vorrichtung im Querschnitt,
- Fig. 16: die Vorrichtung aus Fig. 15 in Draufsicht,
- Fig. 17: die Vorrichtung aus Fig. 15 und Fig. 16 in Ansicht gemäß dem Pfeil XVII in Fig. 15, und
- Fig. 18: ein fünftes Beispiel der erfindungsgemäßen Vorrichtung im Querschnitt.

Die Fig. 1 und die Fig. 2 der Zeichnung zeigt im Querschnitt und in Draufsicht eine aus dem Stand der Technik bekannte Vorrichtung 1' zum Erzeugen von aus vielen einzelnen Markierungsmaterialportionen 11 bestehenden Markierungslinien 10. Bei der dargestellten bekannten Vorrichtung 1' ist die Verbindung zwischen einem einen Markierungsmaterialkanal 2' aufweisenden Verteilerbalken 2 zu einem Düsenbalken 3 durch flexible Leitungen 4 und 5 hergestellt. Zwischen den Leitungen 4 und 5 befindet sich jeweils ein Unterbrechungsventil 6, in der Regel in Gestalt eines Kugelhahnes.

Die Komponenten eines Zweikomponenten-Markierungsmaterials durchströmen eine (nicht dargestellte) Mischvorrichtung und treten als in einer Aushärtungsreaktion befindliches Gemisch in den Markierungsmaterialkanal 2' in Pfeilrichtung ein und strömen von dort über die Leitungen 4 und 5 in die Düsen 7 des Düsenbalkens 3.

In regelmäßigen Zeitabständen wird die sich in den Düsen 7 ständig neu bildende Markierungsmaterialfüllung durch über Druckluftleitungen 8 zugeführte Druckluftstöße ausgetrieben. Durch eine bestimmte zeitliche Steuerung der Druckluftstöße entsteht die aus einer Vielzahl von Markierungsmaterialportionen 11 bestehende Markierungslinie 10.

Die Fig. 3 bis Fig. 18 der Zeichnung zeigen verschiedene Ausführungsbeispiele von erfindungsgemäßen Vorrichtungen 1. Dabei sind gleiche Teile der Vorrichtung 1 in den Figuren 3 bis 18 mit gleichen Bezugsziffern versehen, sodass nicht alle Bezugsziffern in jeder Zeichnungsfigur neu beschrieben werden müssen.

In Fig. 3 bis Fig. 6 ist ein erstes Beispiel der Vorrichtung 1 gezeigt. Diese Vorrichtung 1 besitzt eine durchgehende Halterung 15, auf die nebeneinander Düsenelemente 17 mittels je einer Haltefeder 26 lösbar sowie vertikal verschiebbar, aber mit festen Abständen zueinander, aufgeklemmt sind.

Das Markierungsmaterial wird den einzelnen Düsenelementen 17 über individuelle Zuführleitungen 23 zugeführt und gelangt nach Durchströmen je eines ersten Materialaustragkanalabschnitts 24 in der Halterung 15 in den in Fig. 3 deckungsgleich an diesen anschließenden zweiten Materialaustragkanalabschnitt 25 des an die Halterung 15 durch die Haltefeder 26 angedrückten Düsenelementes 17 und durch diesen zweiten Materialaustragkanalabschnitt 25 dann zur Austragdüse 18.

Durch ein Verschieben des Düsenelementes 17 in eine obere, in Fig. 4 gezeigte Position werden die beiden Materialaustragkanalabschnitte 24 und 25 so gegeneinander versetzt und außer Deckung gebracht, dass der Übergang von einem Materialaustragkanalabschnitt 24 zum anderen Materialaustragkanalabschnitt 25 vollständig unterbrochen wird.

Die Kraft der Haltefeder 26 ist dabei so gewählt, dass der Druck des Markierungsmaterials in den Materialaustragkanalabschnitten 24 und 25 nicht in der Lage ist, das Düsenelement 17 unter Bildung eines Spaltes von der Halterung 15 zu entfernen.

Zum Führen der Düsenelemente 17 bei der Verschiebung dienen an der durchgehenden Halterung 15 angeformte, in Fig. 3 und 4 gestrichelt dargestellte und in Fig. 5 zwischen den Düsenelementen 17 sichtbare Überstände 28. Durch weitere Führungsmittel in Form einer Nase 27 pro Düsenelement 17 an der Halterung 15 sowie je einer zugeordneten Nut 27' an jedem Düsenelement 17 wird der Verschiebungsweg vorgegeben und auf das nötige Maß begrenzt.

Die Düsenelementen 17 sind hier leicht austauschbar und übernehmen im Zusammenwirken mit der Halterung 15 die Funktion zum Freigeben und Unterbrechen von Markierungsmaterial- bzw. Spülmittelzufuhr zu den einzelnen Austragdüsen 18.

In Fig. 7 bis Fig. 10 ist ein zweites Beispiel der Vorrichtung 1 gezeigt. Diese Vorrichtung 1 besitzt ebenfalls eine durchgehende Halterung 15, auf die wieder nebeneinander Düsenelemente 17 mittels je einer Haltefeder 26 lösbar sowie vertikal verschiebbar angebracht sind. Die Halterung 15 weist hier einen in ihrer Längsrichtung verlaufenden, durchgehenden Materialzuführungskanal 30 und etwa senkrecht von diesem Materialzuführungskanal 30 abzweigend pro Düsenelement 17 je einen ersten Materialaustragkanalabschnitt 24 auf.

In der in Fig. 7 gezeigten Stellung des Düsenelementes 17 geht der erste Materialaustragkanalabschnitt 24 jeweils an der Trennfläche zu dem auf die Halterung 15 klemmend aufgesetzten Düsenelement 17 deckungsgleich in einen zweiten Materialaustragkanalabschnitt 25 in diesem Düsenelement 17 über. Von dem zweiten Materialaustragkanalabschnitt 25 gelangt das Markierungsmaterial zur Austragdüse 18.

Durch Verschieben des Düsenelementes 17 relativ zur Halterung 15 in eine obere, in Fig. 8 gezeigte Lage werden die beiden Materialaustragkanalabschnitte 24 und 25 so gegeneinander versetzt, dass sie außer Deckung gelangen und somit der Übergang vom einen Materialaustragkanalabschnitt 24 zum anderen Materialaustragkanalabschnitt 25 vollständig unterbrochen wird. Zur Führung der Düsenelemente 17 bei dieser Verschiebung dienen Überstände 28 der Halterung 15. Eine Verschiebungswegbegrenzung bewirken jeweils eine Nase 27 an der Halterung 15 und eine damit zusammenwirkende, längliche Nut 27' am Düsenelement 17.

Über die stirnseitigen Enden der Halterung 15 wird das Markierungsmaterial dem Materialzuführungskanal 30 über je eine nur ansatzweise dargestellte gemeinsame Zuführleitung 23' zugeführt. Dabei kann alternativ auch die eine Zuführleitung 23' zum Zuführen des Markierungsmaterials und die andere Zuführleitung 23' zum Zuführen von Spülflüssigkeit dienen.

Die Druckluftzuführung erfolgt auch hier mittels individueller Druckluftleitungen 19' und einen Druckluftkanal 19 pro Düseneinheit 17 zu jeder Austragdüse 18.

In Fig. 11 bis Fig. 14 ist ein drittes Beispiel der Vorrichtung 1 gezeigt. Diese Vorrichtung 1 besitzt eine Anzahl von Halterungselementen 20, die mit entsprechenden Bohrungen auf zwei Spannstangen 21 aufgeschoben sind. Der gewünschte Abstand der Halterungselemente 20 zueinander wird dabei mit zwischengefügten Distanzstücken 22, hier Distanzscheiben, eingestellt. An jedem Halterungselement 20 ist ein Düsenelement 17 lösbar angeordnet, hier wieder mittels je einer Haltefeder 26 aufgeklemmt.

Durch auf die Spannstangen 21 endseitig aufgeschraubte Spannmuttern 21' werden die Halterungselemente 20 und die zwischengefügten Distanzstücke 22 gegeneinander zu einem Verbund in Form eines Halterungsbalkens 15' verspannt.

Bei dieser Ausführung der Vorrichtung 1 erhält man sowohl die gewünschte variable Einstellbarkeit des Düsenabstandes in Querrichtung der Markierungslinie als auch eine leichte Auswechselbarkeit der Düsenelemente 17.

Das Markierungsmaterial wird den einzelnen Halterungselementen 20 hier über individuelle Zuführleitungen 23 zugeführt und gelangt nach Durchströmen eines ersten Materialaustragkanalabschnitts 24 im Halterungselement 20 in den in Fig. 11 deckungsgleich an diesen anschließenden zweiten Materialaustragkanalabschnitt 25 des Düsenelementes 17 und durch diesen zweiten Materialaustragkanalabschnitt 25 zur Austragdüse 18.

Durch genügend weites Verschieben des Düsenelementes 17 in eine obere, in Fig. 12 gezeigte Position werden die beiden Materialaustragkanalabschnitte 24 und 25 so gegeneinander versetzt, dass der Übergang vom einen Materialaustragkanalabschnitt 24 zum anderen Materialaustragkanalabschnitt 25 vollständig unterbrochen wird.

Aus Fig. 11, 12 und 13 ist ersichtlich, dass die zur Düsenabstandseinstellung zwischen den Halterungselementen 20 eingesetzten Distanzstücke 22 einen über die Halterungselemente 20 hinausragenden Überstand 28 aufweisen, der zur seitlichen Führung der Düsenelemente 17 bei ihrer Verschiebung relativ zu den Halterungselementen 20 dient.

In Fig. 15 bis Fig. 17 ist ein viertes Beispiel der Vorrichtung 1 gezeigt. Die Halterungselemente 20 und Distanzstücke 22 weisen hier je einen Materialdurchgangskanal 29, z.B. in Form einer Bohrung, und jeweils etwa senkrecht von diesem Materialdurchgangskanal 29 abzweigend einen ersten Materialaustragkanalabschnitt 24 auf.

In der Stellung des Düsenelementes 17 gemäß Fig. 15 geht der erste Materialaustragkanalabschnitt 24 an der Trennfläche zum aufgeklemmten Düsenelement 17 in den zweiten Materialaustragkanalabschnitt 25 dieses Düsenelementes 17 über. Aus der in Fig. 15 gezeigten Stellung kann jedes Düsenelement 17 individuell nach oben verschoben werden, um die Materialaustragkanalabschnitte 24 und 25 außer Deckung zu bringen und so den Durchlass abzusperren.

Durch auf die Spannstangen 21 endseitig aufgeschraubte Spannmuttern 21' werden die Halterungselemente 20 und die zwischengefügten Distanzstücke 22 gegeneinander zu einem markierungsmaterial- und spülflüssigkeitsdichten Verbund in Form eines Halterungsbalkens 15' verspannt. Aneinandergereiht bilden die Halterungselemente 20 und Distanzstücke 22 dabei aus den Materialdurchgangskanälen 29 einen durchgehenden Materialzuführungskanal 30 im Halterungsbalken 15'.

Die stirnseitigen Enden des Halterungsbalkens 15' werden durch die zwei Endstücke 32 und 33 gebildet. Über mindestens eines der Endstücke 32, 33 wird das Markierungsmaterial dem Materialzuführungskanal 30 durch eine oder zwei Zuführleitungen 23' zugeführt.

Bei der in Fig. 15 bis Fig. 17 dargestellten Ausführung der Vorrichtung 1 ist in Raum und Markierungsmaterialinhalt sparender und somit auch Spülmittel sparender Weise die Verteilerfunktion des Materialzuführungskanals 30 mit der Funktion von mit veränderbarem Abstand montierbaren Halterungselementen 20 sowie mit der Sperrfunktion zum Unterbrechen vom Markierungsmaterial- bzw. Spülmittelzufuhr zu den einzelnen Düsenelementen 17 vorteilhaft kompakt zusammengefasst.

In Fig. 18 ist ein fünftes und letztes Beispiel der Vorrichtung 1 dargestellt. Sie besitzt wieder eine durchgehende Halterung 15, hier z.B. ein Strangpressprofil aus Aluminium. Auf die Halterung 15 sind einzelne Düsenelemente 17 leicht auswechselbar nebeneinander aufgesetzt, von denen eines im Querschnitt sichtbar ist. Jedes Düsenelement 17 besitzt eine individuelle Markierungsmaterialzuleitung 23, die sich im Inneren des Düsenelementes 17 als Kanal 25 bis zu einer nach unten weisenden Austragdüse 18 fortsetzt. Über je eine eigene Druckluftleitung 19' und einen diese nach unten hin fortführenden Druckluftkanal 19 können jeder Austragdüse 18 von oben her gesteuert Druckluftstöße zugeführt werden, um jeweils eine Markierungsmaterialportion 11 aus der Austragdüse 18 auf den zu markierenden Untergrund, wie Straße, auszustoßen.

Anders als in den vorhergehend beschriebenen Beispielen verläuft bei dem Beispiel nach Fig. 18 der Druckluftkanal 19 nicht unmittelbar durch das Innere des Düsenelementes 17, sondern durch einen Luftkanalkörper 34, der als separates Einzelteil von oben her in das Düsenelement 17 eingesetzt, bevorzugt lösbar eingeschraubt, ist. Dementsprechend ist hier die Druckluftleitung 19' an das obere Ende des Luftkanalkörpers 34 angeschlossen. Ein bedarfsweiser Ersatz des Druckluftkanals 19, z.B. bei Verstopfung oder Verschleiß oder zur Änderung des Querschnitts des Druckluftkanals 19, kann so durch einfachen Austausch des Luftkanalkörpers 34 erfolgen, ohne dass ein Austausch des gesamten Düsenelementes 17 nötig wird.

Weiterhin ist bei dem Beispiel nach Fig. 18 vorgesehen, dass der Druckluftkanal 19 rohrförmig in die Austragdüse 18 hinein verlängert ist. Dabei ragt hier der rohrförmige untere Teil 19.1 des Druckluftkanals 19 so weit in die Austragdüse 18 hinein, dass das freie Ende des Druckluftkanals 19 in Höhe der Einmündung des Kanals 25 in die Austragdüse 18 liegt. Dabei ist der Außendurchmesser des rohrförmigen Teils 19.1 des Druckluftkanals 19 in Verhältnis zum Innendurchmesser der Austragdüse 18 so klein, dass der rohrförmige Teil 19.1 des Luftkanals 19 das Zuführen des Markierungsmaterials aus dem Kanal 25 in die Austragdüse 18 nicht behindert.

Mit dieser Ausführung des Druckluftkanals 19 wird ein Eindringen von Markierungsmaterial aus der Austragdüse 18 nach oben hin in den Druckluftkanal 19 verhindert, wenn keine Druckluftstöße mehr ausgelöst werden, aber noch ein Rest an Markierungsmaterial in die Austragdüse 18 nachfließt. Hierdurch wird erreicht, dass Störungen der Vorrichtung 1 durch in den Druckluftkanal 19 gelangtes und darin ausgehärtetes Markierungsmaterial, das zu einer Blockierung des Druckluftkanals 19 und damit zur Unterbindung des Markierungsmaterialausstoßes führen würde, nicht mehr auftreten. Ein aufwändiges Reinigen von blockierten Druckluftkanälen 19 ist im laufenden Betrieb der Vorrichtung 1 damit praktisch nicht mehr erforderlich und die Produktivität der Vorrichtung 1 wird verbessert.

**Bezugszeichenliste:**

| Zeichen | Bezeichnung |
|---|---|
| 1, 1' | Vorrichtung |
| 2 | Verteilerbalken |
| 2' | Markierungsmaterialkanal in 2 |
| 3 | Düsenbalken |
| 4 | flexible Leitung |
| 5 | flexible Leitung |
| 6 | Unterbrechungsventil |
| 7 | Düsen |
| 8 | Druckluftleitung |
| 9 | Untergrund |
| 10 | Markierungslinie |
| 11 | Markierungsmaterialportionen |
| 12 | Bewegungsrichtung der Vorrichtung |
| 15 | gemeinsame Halterung |
| 15' | Halterungsbalken |
| 17 | Düsenelemente |
| 18 | Austragdüsen |
| 19 | Druckluftkanal |
| 19.1 | rohrförmig verlängerter Teil von 19 |
| 19' | Druckluftleitung |
| 20 | Halterungselemente |
| 21, 21' | Spanneinrichtung (Spannstangen und -muttern) |
| 22 | Distanzstücke |
| 23 | individuelle Zuführleitungen |
| 23' | gemeinsame Zuführleitung(en) |
| 24 | erster Materialaustragkanalabschnitt (in 15, 20) |
| 25 | zweiter Materialaustragkanalabschnitt (in 17) |
| 26 | Haltefeder |
| 27, 27' | Führungsmittel (Nase, Nut) |
| 28 | Überstand |
| 29 | Materialdurchgangskanal (in 20) |
| 30 | Materialzuführungskanal (in 15, 15') |
| 32, 33 | Endstücke (an 15') |
| 34 | Luftkanalkörper |

## Patentansprüche

1. Vorrichtung (1) zum Erzeugen von aus vielen einzelnen Markierungsmaterialportionen (11) bestehenden Markierungslinien (10), mit einer mit einer Markierungsmaterialquelle verbundenen Düsenanordnung mit mehreren nebeneinander quer zu einer Bewegungsrichtung (12) der Vorrichtung (1) angeordneten Austragdüsen (18) zum Ausstoßen von Markierungsmaterialportionen (11) mithilfe von Druckluftstößen, **dadurch gekennzeichnet, dass** sich die einzelnen Austragdüsen (18) in einzeln an die Düsenanordnung ansetzbaren und von der Düsenanordnung abnehmbaren Düsenelementen (17) befinden,
dass die einzelnen Düsenelemente (17) mit unveränderbarem seitlichem Abstand zueinander auf einer gemeinsamen Halterung (15) angebracht oder anbringbar sind,
dass die gemeinsame Halterung (15) einen in ihrer Längsrichtung durchgehenden Materialzuführungskanal (30) und pro Düsenelement (17) jeweils einen etwa senkrecht zu dem Materialzuführungskanal (30) verlaufenden, von diesem abzweigenden ersten Materialaustragkanalabschnitt (24) aufweist, dass jedes Düsenelement (17) einen zweiten Materialaustragkanalabschnitt (25) aufweist, der mit dem ersten Materialaustragkanalabschnitt (24) in der gemeinsamen Halterung (15) wahlweise in und außer Strömungsverbindung bringbar ist und
dass jedes Düsenelement (17) relativ zu der gemeinsamen Halterung (15) so verschiebbar oder verdrehbar ist, dass der erste Materialaustragkanalabschnitt (24) und der zweiten Materialaustragkanalabschnitt (25) relativ zueinander wahlweise in und außer Deckung bringbar sind, wobei bei in Deckung gebrachten Materialaustragkanalabschnitten (24 und 25) ein Durchgang freigegeben ist und wobei bei außer Deckung gebrachten Materialaustragkanalabschnitten (24 und 25) der Durchgang vollständig gesperrt ist.

2. Vorrichtung (1) zum Erzeugen von aus vielen einzelnen Markierungsmaterialportionen (11) bestehenden Markierungslinien (10), mit einer mit einer Markierungsmaterialquelle verbundenen Düsenanordnung mit mehreren nebeneinander quer zu einer Bewegungsrichtung (12) der Vorrichtung (1) angeordneten Austragdüsen (18) zum Ausstoßen von Markierungsmaterialportionen (11) mithilfe von Druckluftstößen, **dadurch gekennzeichnet, dass** sich die einzelnen Austragdüsen (18) in einzeln an die Düsenanordnung ansetzbaren und von der Düsenanordnung abnehmbaren Düsenelementen (17) befinden,
dass die einzelnen Düsenelemente (17) mit veränderbarem seitlichem Abstand zueinander zu der Düsenanordnung zusammensetzbar sind,
dass jedes Düsenelement (17) selektiv auswechselbar einem individuellen Halterungselement (20) zugeordnet ist, das mit einen gewünschten Abstand zu benachbarten Halterungselementen (20) bildenden Distanzstücken (22) zu einem Halterungsbalken (15') erweiterbar ist,
dass die Halterungselemente (20) und die Distanzstücke (22) jeweils einen Materialdurchgangskanal (29) aufweisen, die Halterungselemente (20) außerdem jeweils einen etwa senkrecht zu dem Materialdurchgangskanal (29) verlaufenden, von diesem abzweigenden ersten Materialaustragkanalabschnitt (24) aufweisen und die Halterungselemente (20) mit den Distanzstücken (22) aneinandergereiht gegeneinander durch eine Spanneinrichtung (21, 21') zu dem Halterungsbalken (15') verspannbar sind und einen durch die miteinander fluchtenden Materialdurchgangskanäle (29) gebildeten, nach außen dichten Materialzuführungskanal (30) für die Düsenelemente (17) bilden,
dass jedes Düsenelement (17) einen zweiten Materialaustragkanalabschnitt (25) aufweist, der mit dem ersten Materialaustragkanalabschnitt (24) im zugehörigen Halterungselement (20) wahlweise in und außer Strömungsverbindung bringbar ist, und
dass jedes Düsenelement (17) relativ zu dem zugehörigen Halterungselement (20) so verschiebbar oder verdrehbar ist, dass der erste Materialaustragkanalabschnitt (24) und der zweiten Materialaustragkanalabschnitt (25) relativ zueinander wahlweise in und außer Deckung bringbar sind, wobei bei in Deckung gebrachten Materialaustragkanalabschnitten (24 und 25) ein Durchgang freigegeben ist und wobei bei außer Deckung gebrachten Materialaustragkanalabschnitten (24 und 25) der Durchgang vollständig gesperrt ist.

3. Vorrichtung (1) zum Erzeugen von aus vielen einzelnen Markierungsmaterialportionen (11) bestehenden Markierungslinien (10), mit einer mit einer Markierungsmaterialquelle verbundenen Düsenanordnung mit mehreren nebeneinander quer zu einer Bewegungsrichtung (12) der Vorrichtung (1) angeordneten Austragdüsen (18) zum Ausstoßen von Markierungsmaterialportionen (11) mithilfe von Druckluftstößen, **dadurch gekennzeichnet, dass** sich die einzelnen Austragdüsen (18) in einzeln an die Düsenanordnung ansetzbaren und von der Düsenanordnung abnehmbaren Düsenelementen (17) befinden,
dass die einzelnen Düsenelemente (17) mit unveränderbarem seitlichem Abstand zueinander auf einer gemeinsamen Halterung (15) angebracht oder anbringbar sind,
dass das Markierungsmaterial den einzelnen Düsenelementen (17) über individuelle Zuführleitungen (23) und je einen ersten Materialaustragkanalabschnitt (24) in der Halterung (15) zuführbar ist,
dass jedes Düsenelement (17) einen zweiten Materialaustragkanalabschnitt (25) aufweist, der mit dem ersten Materialaustragkanalabschnitt (24) in der gemeinsamen Halterung (15) wahlweise in und außer Strömungsverbindung bringbar ist und
dass jedes Düsenelement (17) relativ zu der gemeinsamen Halterung (15) so verschiebbar oder verdrehbar ist, dass der erste Materialaustragkanalabschnitt (24) und der zweiten Materialaustragkanalabschnitt (25) relativ zueinander wahlweise in und außer Deckung bringbar sind, wobei bei in Deckung gebrachten Materialaustragkanalabschnitten (24 und 25) ein Durchgang freigegeben ist und wobei bei außer Deckung gebrachten Materialaustragkanalabschnitten (24 und 25) der Durchgang vollständig gesperrt ist.

4. Vorrichtung (1) zum Erzeugen von aus vielen einzelnen Markierungsmaterialportionen (11) bestehenden Markierungslinien (10), mit einer mit einer Markierungsmaterialquelle verbundenen Düsenanordnung mit mehreren nebeneinander quer zu einer Bewegungsrichtung (12) der Vorrichtung (1) angeordneten Austragdüsen (18) zum Ausstoßen von Markierungsmaterialportionen (11) mithilfe von Druckluftstößen, **dadurch gekennzeichnet, dass** sich die einzelnen Austragdüsen (18) in einzeln an die Düsenanordnung ansetzbaren und von der Düsenanordnung abnehmbaren Düsenelementen (17) befinden,
dass die einzelnen Düsenelemente (17) mit veränderbarem seitlichem Abstand zueinander zu der Düsenanordnung zusammensetzbar sind,
dass jedes Düsenelement (17) selektiv auswechselbar einem individuellen Halterungselement (20) zugeordnet ist, das mit einen gewünschten Abstand zu benachbarten Halterungselementen (20) bildenden Distanzstücken (22) zu einem Halterungsbalken (15') erweiterbar ist,
dass das Markierungsmaterial den einzelnen Düsenelementen (17) über individuelle Zuführleitungen (23) und je einen ersten Materialaustragkanalabschnitt (24) im Halterungselement (20) zuführbar ist,
dass jedes Düsenelement (17) einen zweiten Materialaustragkanalabschnitt (25) aufweist, der mit dem ersten Materialaustragkanalabschnitt (24) im zugehörigen Halterungselement (20) wahlweise in und außer Strömungsverbindung bringbar ist, und
dass jedes Düsenelement (17) relativ zu dem zugehörigen Halterungselement (20) so verschiebbar oder verdrehbar ist, dass der erste Materialaustragkanalabschnitt (24) und der zweiten Materialaustragkanalabschnitt (25) relativ zueinander wahlweise in und außer Deckung bringbar sind, wobei bei in Deckung gebrachten Materialaustragkanalabschnitten (24 und 25) ein Durchgang freigegeben ist und wobei bei außer Deckung gebrachten Materialaustragkanalabschnitten (24 und 25) der Durchgang vollständig gesperrt ist.

5. Vorrichtung nach Anspruch 2 oder 4, **dadurch gekennzeichnet, dass** die Distanzstücke (22) durch Distanzbleche gebildet sind.

6. Vorrichtung nach einem der Ansprüche 1 bis 5, **dadurch gekennzeichnet, dass** jedes Düsenelement (17) durch wenigstens eine Haltefeder (26) an das zugehörige Halterungselement (20) oder an die gemeinsame Halterung (15) andrückbar ist.

7. Vorrichtung nach Anspruch 6, **dadurch gekennzeichnet, dass** jedes Düsenelement (17) einerseits und jedes zugehörigen Halterungselement (20) oder die gemeinsame Halterung (15) andererseits mit zusammenwirkenden Positioniermitteln und/oder Führungsmitteln (27, 27') ausgestattet sind.

8. Vorrichtung nach einem der Ansprüche 1 bis 7, **dadurch gekennzeichnet, dass** die mithilfe von Druckluftstößen aus den Austragdüsen (18) ausstoßbaren Markierungsmaterialportionen (11) in regelmäßigen Zeitabständen ausstoßbar sind.

9. Vorrichtung nach einem der Ansprüche 1 bis 8, **dadurch gekennzeichnet, dass** jedes Düsenelement (17) zum Zuführen der Druckluftstöße in die Austragdüse (18) einen Druckluftkanal (19) aufweist, der unmittelbar durch das Düsenelement (17) oder durch einen in das Düsenelement (17), vorzugsweise lösbar, eingesetzten Luftkanalkörper (34) verläuft.

10. Vorrichtung nach Anspruch 9, **dadurch gekennzeichnet, dass** der Druckluftkanal (19) rohrförmig in die Austragdüse (18) hinein verlängert ist.

## Claims

1. Device (1) for producing marking lines (10) composed of many individual marking material portions (11), comprising a nozzle array connected to a marking material source and having several discharge nozzles (18) arranged side by side, transversely to a direction of movement (12) of the device (1) and provided to eject marking material portions (11) with the aid of blasts of compressed air,
**characterised in that**
the individual discharge nozzles (18) are situated in nozzle elements (17) adapted to be individually applied to and removed from the nozzle array, the individual nozzle elements (17) are or can be mounted on a common holding device (15) at a fixed lateral distance from one another,
the common holding device (15) has a material feed duct (30) passing through it lengthwise, and per nozzle element (17) one first material discharge duct section (24) each extending approximately perpendicularly to and branching off from the material feed duct (30),
each nozzle element (17) has a second material discharge duct section (25) capable of being brought alternatively into and out of fluidic connection to the first material discharge duct section (24) in the common holding device (15), and
each nozzle element (17) is displaceable or rotatable relative to the common holding device (15) in such a way that the first material discharge duct section (24) and the second material discharge duct section (25) can be alternatively brought into and out of alignment relative to one another, wherein passage is cleared for those material discharge duct sections (24 and 25) that are moved into alignment, and passage is completely blocked for those material discharge duct sections (24 and 25) that are moved out of alignment.

2. Device (1) for producing marking lines (10) composed of many individual marking material portions (11), comprising a nozzle array connected to a marking material source and having several discharge nozzles (18) arranged side by side, transversely to a direction of movement (12) of the device (1) and provided to eject marking material portions (11) with the aid of blasts of compressed air,
**characterised in that**
the individual discharge nozzles (18) are situated in nozzle elements (17) adapted to be individually applied to and removed from the nozzle array, the individual nozzle elements (17) can be assembled with variable lateral spacing from one another to form the nozzle array,
each nozzle element (17) is associated in a selectively exchangeable manner with an individual holding element (20) that can be expanded with spacing pieces (22) providing a desired distance between adjacent holding elements (20), to form a holding beam (15'),
the holding elements (20) and the spacing pieces (22) each have a material passage duct (29); the holding elements (20) also each have a first material discharge duct section (24) extending approximately perpendicular to and branching off from the material passage duct (29); the holding elements (20) with the spacing pieces (22), held in a row against one another, can be clamped by a clamping device (21, 21') to the holding beam (15'), creating an outwardly tight material feed duct (30) for the nozzle elements (17) that is formed by the mutually aligned material passage ducts (29),
each nozzle element (17) has a second material discharge duct section (25) capable of being brought alternatively into or out of fluidic connection to the first material discharge duct section (24) in the relevant holding device (20), and
each nozzle element (17) is displaceable or rotatable relative to the associated holding element (20) in such a way that the first material discharge duct section (24) and the second material discharge duct section (25) can be alternatively brought into or out of alignment relative to one another, wherein passage is cleared for those material discharge duct sections (24 and 25) that are moved into alignment, and passage is completely blocked for those material discharge duct sections (24 and 25) that are moved out of alignment.

3. Device (1) for producing marking lines (10) composed of many individual marking material portions (11), comprising a nozzle array connected to a marking material source and having several discharge nozzles (18) arranged side by side, transversely to a direction of movement (12) of the device (1) and provided to eject marking material portions (11) with the aid of blasts of compressed air,
**characterised in that**
the individual discharge nozzles (18) are situated in nozzle elements (17) adapted to be individually applied to and removed from the nozzle array, the individual nozzle elements (17) are or can be mounted on a common holding device (15) at a fixed lateral distance from one another,
the marking material can be fed to the individual nozzle elements (17) via individual feed lines (23) and a respective first material discharge duct section (24) in the holding device (15),
each nozzle element (17) has a second material discharge duct section (25) that together with the first material discharge duct section (24) is displaceable or rotatable in the common holding device (15) relative to the common holding device (15) in such a way that the first material discharge duct section (24) and the second material discharge duct section (25) can be alternatively brought into or out of alignment relative to one another, wherein passage is cleared for those material discharge duct sections (24 and 25) that are moved into alignment, and passage is completely blocked for those material discharge duct sections (24 and 25) that are moved out of alignment.

4. Device (1) for producing marking lines (10) composed of many individual marking material portions (11), comprising a nozzle array connected to a marking material source and having several discharge nozzles (18) arranged side by side, transversely to a direction of movement (12) of the device (1) and provided to eject marking material portions (11) with the aid of blasts of compressed air,
**characterised in that**
the individual discharge nozzles (18) are situated in nozzle elements (17) adapted to be individually applied to and removed from the nozzle array,
the individual nozzle elements (17) can be assembled with variable lateral spacing from one another to form the nozzle array,
each nozzle element (17) is associated in a selectively exchangeable manner with an individual holding element (20) that can be expanded with spacing pieces (22) providing a desired distance between adjacent holding elements (20), to form a holding beam (15'),
the marking material can be fed to the individual nozzle elements (17) via individual feed lines (23) and one first material discharge duct section (24) each in the respective holding element (20),
each nozzle element (17) has a second material discharge duct section (25) capable of being brought alternatively into and out of fluidic connection to the first material discharge duct section (24) in the relevant holding element (20), and
each nozzle element (17) is displaceable or rotatable relative to the associated holding element (20) in such a way that the first material discharge duct section (24) and the second material discharge duct section (25) can be alternatively brought into and out of alignment relative to one another, wherein passage is cleared for those material discharge duct sections (24 and 25) that are moved into alignment, and passage is completely blocked for those material discharge duct sections (24 and 25) that are moved out of alignment.

5. The device according to Claim 2 or 4, **characterised in that** the spacing pieces (22) are formed by sheet metal spacers.

6. The device according to one of Claims 1 to 5, **characterised in that** each nozzle element (17) can be urged by at least one retaining spring (26) against the relevant holding element (20) or against the common holding device (15).

7. The device according to Claim 6, **characterised in that** each nozzle element (17) on the one hand and each associated holding element (20) or the common holding device (15) on the other hand are equipped with interacting positioning means and/or guide means (27, 27').

8. The device according to one of Claims 1 to 7, **characterised in that** the marking material portions (11) capable of being ejected from the discharge nozzles (18) with the aid of blasts of compressed air may be ejected at regular time intervals.

9. The device according to one of Claims 1 to 8, **characterised in that** each nozzle element (17) has a compressed air duct (19) to feed the blasts of compressed air into the discharge nozzle (18), said compressed air duct running directly through the nozzle element (17) or through an air duct body (34) inserted, preferably releasably inserted, into the nozzle element (17).

10. The device according to Claim 9, **characterized in that** the compressed air duct (19) is extended in the form of a pipe into the discharge nozzle (18).

## Revendications

1. Dispositif (1) de réalisation de lignes de marquage (10) constituées d'une multitude de portions de matériau de marquage (11) individuelles, doté d'un agencement de buses relié à une source de matériau de marquage comprenant plusieurs buses de distribution (18) agencées côte à côte perpendiculairement à un sens de déplacement (12) du dispositif (1) et destinées à éjecter des portions de matériau de marquage (11) à l'aide de jets d'air comprimé,
**caractérisé en ce**
**que** les buses de distribution (18) individuelles se trouvent sur les éléments de buse (17) qui peuvent être appliqués sur le système de buses et en être retirés de manière individuelle,
**que** les éléments de buses (17) individuels sont montés ou peuvent être montés sur un support de fixation (15) commun, espacés latéralement les uns des autres d'une distance non modifiable,
**que** le support de fixation (15) commun présente un canal d'alimentation en matériau (30) continu sur toute sa longueur et un premier tronçon de canal de distribution de matériau (24) respectif par élément de buse (17), à peu près perpendiculaire au canal d'alimentation en matériau (30) et en dérivant, que chaque élément de buse (17) présente un deuxième tronçon de canal de distribution de matériau (25) qui peut être connecté et déconnecté en termes de flux, au choix, avec le premier tronçon de canal de distribution de matériau (24) dans le support de fixation (15) commun, et
**que** chaque élément de buse (17) est coulissant ou rotatif par rapport au support de fixation (15) commun pour que le premier tronçon de canal de distribution de matériau (24) et le deuxième tronçon de canal de distribution de matériau (25) puissent, au choix, coïncider ou non l'un avec l'autre, un passage étant libéré lorsque les tronçons de canal de distribution de matériau (24 et 25) coïncident et ledit passage étant entièrement bloqué lorsque lesdits tronçons de canal de distribution de matériau (24 et 25) ne coïncident pas.

2. Dispositif (1) de réalisation de lignes de marquage (10) constituées d'une multitude de portions de matériau de marquage (11) individuelles, doté d'un agencement de buses relié à une source de matériau de marquage comprenant plusieurs buses de distribution (18) agencées côte à côte perpendiculairement à un sens de déplacement (12) du dispositif (1) et destinées à éjecter des portions de matériau de marquage (11) à l'aide de jets d'air comprimé,
**caractérisé en ce**
**que** les buses de distribution (18) individuelles se trouvent sur les éléments de buse (17) qui peuvent être appliqués sur le système de buses et en être retirés de manière individuelle,
**que** les éléments de buse (17) individuels peuvent être assemblés à l'agencement de buses, espacés latéralement les uns des autres d'une distance modifiable,
**que** chaque élément de buse (17) est associé de manière sélectivement interchangeable à un élément de fixation individuel (20) qui peut être agrandi en une barre de fixation (15') par des pièces de distance (22) formant un écartement souhaité par rapport aux éléments de fixation (20) contigus,
**que** les éléments de fixation (20) et les pièces de distance (22) présentent chacun un canal de passage de matériau (29), les éléments de fixation (20) présentent en outre chacun un premier tronçon de distribution de matériau (24) à peu près perpendiculaire au canal de passage de matériau (29) et en dérivant, et que lesdits éléments de fixation (20) avec les pièces de distance (22) alignées peuvent être calés les uns contre les autres par un dispositif tendeur (21, 21') par rapport à la barre de fixation (15') et qu'ils forment un canal d'alimentation en matériau (30) pour les éléments de buse (17), étanche vers l'extérieur et formé par les canaux de passage de matériau (29) dans l'alignement les uns des autres,
**que** chaque élément de buse (17) présente un deuxième tronçon de canal de distribution de matériau (25) qui peut être connecté et déconnecté en termes de flux, au choix, avec le premier tronçon de canal de distribution de matériau (24) dans l'élément de fixation (20) correspondant, et
**que** chaque élément de buse (17) est coulissant ou rotatif par rapport à l'élément de fixation (20) correspondant pour que le premier tronçon de canal de distribution de matériau (24) et le deuxième tronçon de canal de distribution de matériau (25) puissent, au choix, coïncider ou non l'un avec l'autre, un passage étant libéré lorsque les tronçons de canal de distribution de matériau (24 et 25) coïncident et ledit passage étant entièrement bloqué lorsque lesdits tronçons de canal de distribution de matériau (24 et 25) ne coïncident pas.

3. Dispositif (1) de réalisation de lignes de marquage (10) constituées d'une multitude de portions de matériau de marquage (11) individuelles, doté d'un agencement de buses relié à une source de matériau de marquage comprenant plusieurs buses de distribution (18) agencées côte à côte perpendiculairement à un sens de déplacement (12) du dispositif (1) et destinées à éjecter des portions de matériau de marquage (11) à l'aide de jets d'air comprimé,
**caractérisé en ce**
**que** les buses de distribution (18) individuelles se trouvent sur les éléments de buse (17) qui peuvent être appliqués sur le système de buses et en être retirés de manière individuelle,
**que** les éléments de buses (17) individuels sont montés ou peuvent être montés sur un support de fixation (15) commun, espacés latéralement les uns des autres d'une distance non modifiable,
**que** le matériau de marquage peut être acheminé aux éléments de buse (17) individuels par des conduites d'alimentation (23) individuelles et un tronçon de canal de distribution de matériau (24) respectif dans le support de fixation (15),
**que** chaque élément de buse (17) présente un deuxième tronçon de canal de distribution de matériau (25) qui peut être connecté et déconnecté en termes de flux, au choix, avec le premier tronçon de canal de distribution de matériau (24) dans le support de fixation (15) commun, et
**que** chaque élément de buse (17) est coulissant ou rotatif par rapport au support de fixation (15) commun pour que le premier tronçon de canal de distribution de matériau (24) et le deuxième tronçon de canal de distribution de matériau (25) puissent, au choix, coïncider ou non l'un à l'autre, un passage étant libéré lorsque les tronçons de canal de distribution de matériau (24 et 25) coïncident et ledit passage étant entièrement bloqué lorsque lesdits tronçons de canal de distribution de matériau (24 et 25) ne coïncident pas.

4. Dispositif (1) de réalisation de lignes de marquage (10) constituées d'une multitude de portions de matériau de marquage (11) individuelles, doté d'un agencement de buses relié à une source de matériau de marquage comprenant plusieurs buses de distribution (18) agencées côte à côte perpendiculairement à un sens de déplacement (12) du dispositif (1) et destinées à éjecter des portions de matériau de marquage (11) à l'aide de jets d'air comprimé,
**caractérisé en ce**
**que** les buses de distribution (18) individuelles se trouvent sur les éléments de buse (17) qui peuvent être appliqués sur le système de buses et en être retirés de manière individuelle,
**que** les éléments de buse (17) individuels peuvent être assemblés à l'agencement de buses, espacés latéralement les uns des autres d'une distance modifiable,
**que** chaque élément de buse (17) est associé de manière sélectivement interchangeable à un élément de fixation individuel (20) qui peut être agrandi en une barre de fixation (15') par des pièces de distance (22) formant un écartement souhaité par rapport aux éléments de fixation (20) contigus,
**que** le matériau de marquage peut être acheminé aux éléments de buse (17) individuels par des conduites d'alimentation (23) individuelles et un tronçon de canal de distribution de matériau (24) respectif dans l'élément de support de fixation (20),
**que** chaque élément de buse (17) présente un deuxième tronçon de canal de distribution de matériau (25) qui peut être connecté et déconnecté en termes de flux, au choix, avec le premier tronçon de canal de distribution de matériau (24) dans l'élément de fixation (20) correspondant, et
**que** chaque élément de buse (17) est coulissant ou rotatif par rapport à l'élément de fixation (20) correspondant pour que le premier tronçon de canal de distribution de matériau (24) et le deuxième tronçon de canal de distribution de matériau (25) puissent, au choix, coïncider ou non l'un avec l'autre, un passage étant libéré lorsque les tronçons de canal de distribution de matériau (24 et 25) coïncident et ledit passage étant entièrement bloqué lorsque lesdits tronçons de canal de distribution de matériau (24 et 25) ne coïncident pas.

5. Dispositif selon la revendication 2 ou 4, **caractérisé en ce que** les pièces de distance (22) sont formées par des cales.

6. Dispositif selon l'une quelconque des revendications 1 à 5, **caractérisé en ce que** chaque élément de buse (17) peut être pressé par au moins un ressort de maintien (26) contre l'élément de fixation (20) correspondant ou contre le support de fixation (15) commun.

7. Dispositif selon la revendication 6, **caractérisé en ce que** chaque élément de buse (17) d'une part et chaque élément de fixation (20) correspondant ou le support de fixation (15) commun d'autre part sont équipés de moyens de positionnement et/ou de moyens de guidage (27, 27') coopérants.

8. Dispositif selon l'une quelconque des revendications 1 à 7, **caractérisé en ce que** les portions de matériau de marquage (11) éjectables des buses de distribution (18) à l'aide de jets d'air comprimé peuvent être éjectées à intervalles réguliers.

9. Dispositif selon l'une quelconque des revendications 1 à 8, **caractérisé en ce que** chaque élément de buse (17) présente, pour acheminer les jets d'air comprimé dans la buse de distribution (18), un canal d'air comprimé qui traverse directement l'élément de buse (17) ou un corps de canal d'air (34) placé, de préférence de manière amovible, dans l'élément de buse (17).

10. Dispositif selon la revendication 9, **caractérisé en ce que** le canal d'air comprimé (19) est prolongé sous forme de tube jusque dans la buse de distribution (18).
